# FASCICULE DE BREVET EUROPEEN

(11) **EP 3 839 663 B1**
(45) Date de publication et mention de la délivrance du brevet: **11.03.2026**
(21) Numéro de dépôt: 19218605.4
(22) Date de dépôt: 20.12.2019
(51) Int. Cl.: G04B 37/08, G04B 37/22, G04B 19/28

(54) **LUNETTE POUR BOÎTE DE PIÈCE D'HORLOGERIE OU POUR PIÈCE D'HORLOGERIE**
GLASREIF FÜR GEHÄUSE EINER UHR ODER UHR
BEZEL FOR A TIMEPIECE PART CASE OR FOR A TIMEPIECE PART

(43) Date de publication de la demande: 23.06.2021
(73) Titulaire: ROLEX SA, 1211 Genève 26 (CH)
(72) Inventeur: GRIVET, Teddy, 1211 Genève 26 (CH)
(74) Mandataire: Moinas & Savoye SARL

(56) Documents cités:
- EP-A1- 2 624 076
- CH-A- 183 912
- JP-U- S5 573 886
- JP-U- S5 631 383
- US-A- 3 858 388

## Description

L'invention concerne un organe horloger telle qu'une lunette pour boîte de pièce d'horlogerie ou pour pièce d'horlogerie. L'invention concerne aussi une boîte de pièce d'horlogerie comprenant un tel organe. L'invention concerne encore une pièce d'horlogerie comprenant un tel organe ou une telle boîte. L'invention concerne enfin un procédé de montage d'une pièce d'horlogerie ou d'un tel organe ou d'une telle boîte.

L'art antérieur fait état d'un grand nombre de lunettes pour boîte de montre. Ces lunettes peuvent, par exemple, comprendre une bague de lunette sur laquelle est chassé au moins un élément d'ornement tel qu'un disque décoratif et/ou d'affichage fabriqué, par exemple, en une céramique. Une telle conception de lunette donne pleinement satisfaction. Néanmoins, elle a pour inconvénient de requérir une opération de chassage pour chaque élément d'ornement dans le cas d'une lunette munie de plusieurs éléments d'ornement. L'opération d'assemblage d'une telle lunette peut ainsi être particulièrement chronophage. Par ailleurs, la tenue au chassage de l'élément d'ornement, et donc la qualité d'assemblage de la lunette, dépend de la dimension dudit élément d'ornement et notamment de l'aire de contact entre ledit élément d'ornement et la bague de lunette. Ainsi, la dimension et/ou le nombre d'éléments d'ornement est au moins partiellement dicté par la conception de la lunette.

On connaît de la demande de brevet EP2624076 une conception de lunette dans laquelle un disque d'affichage est chassé au sein d'une bague de lunette, et repose sur une bague de démontage.

La demande de brevet EP2615507 concerne une conception permettant de maximiser la tenue d'un élément d'ornement en céramique au sein notamment d'une bague de lunette. Pour ce faire, un élément intercalaire prenant la forme d'un joint est disposé à l'interface de la bague de lunette et de l'élément d'ornement, la surface dudit élément d'ornement prévue pour coopérer avec l'élément intercalaire étant texturée de façon à augmenter sa rugosité. Plus particulièrement, l'élément intercalaire est disposé radialement entre la bague de lunette et l'élément d'ornement.

La demande de brevet WO2019158499 concerne, quant à elle, une solution d'assemblage d'un élément d'ornement au sein notamment d'une bague de lunette, qui constitue une alternative au traditionnel chassage. Pour ce faire, celle-ci propose d'employer une résine de sorte à maintenir l'élément d'ornement dans une cavité formée, par exemple, dans une bague de lunette.

Le but de l'invention est de fournir une lunette pour boîte de pièce d'horlogerie ou pour pièce d'horlogerie permettant de remédier aux inconvénients mentionnés précédemment et d'améliorer les lunettes connues de l'art antérieur. En particulier, l'invention propose un une lunette plus simple à mettre en œuvre.

Une lunette pour boîte de pièce d'horlogerie selon l'invention est définie par la revendication 1.

Différents modes de réalisation d'organe sont définis par les revendications 2 à 10.

Une boîte de pièce d'horlogerie selon l'invention est définie par la revendication 11.

Une pièce d'horlogerie selon l'invention est définie par la revendication 12.

Des procédés de montage d'une lunette ou d'une boîte de pièce d'horlogerie ou d'une pièce d'horlogerie sont définis par les revendications 13 et 14.

Les dessins annexés représentent, à titre d'exemples, trois modes de réalisation d'une pièce d'horlogerie selon l'invention.
La figure 1 est une vue schématique d'un premier mode de réalisation d'une pièce d'horlogerie.
La figure 2 est une vue en coupe selon un premier plan I-I d'une lunette du premier mode de réalisation.
La figure 3 est une vue en coupe selon un deuxième plan II-II de cette lunette.
La figure 4 est une vue en coupe partielle agrandie de cette lunette selon le deuxième plan II-II.
La figure 5 est une vue en coupe d'une variante du premier mode de réalisation d'une pièce d'horlogerie.
La figure 6 est une vue en perspective d'une lunette d'un deuxième mode de réalisation d'une pièce d'horlogerie.
La figure 7 est une vue en perspective d'une lunette d'un troisième mode de réalisation d'une pièce d'horlogerie.

Un premier mode de réalisation d'une pièce d'horlogerie 200 est décrit ci-après en référence aux figures 1 à 5.

La pièce d'horlogerie est par exemple une montre, en particulier une montre bracelet.

La pièce d'horlogerie comprend de préférence une boîte 100 de pièce d'horlogerie. La pièce d'horlogerie comprend en outre un mouvement horloger. Le mouvement horloger est destiné à être monté dans la boîte de montre afin de le protéger de l'environnement extérieur.

Le mouvement horloger peut être un mouvement électronique ou un mouvement mécanique, notamment un mouvement automatique.

La boîte de montre 100 comprend de préférence une carrure 6 et une lunette 10.

La boîte de montre 100 comprend également de préférence un fond rapporté sur la carrure et une glace rapportée sur la carrure.

La lunette peut être montée fixe sur la carrure. Alternativement, la lunette peut être une lunette tournante, c'est-à-dire montée mobile en rotation sur la carrure 6 autour d'un axe A1. L'axe A1 peut être un axe de la lunette. L'axe A1 peut être un axe de révolution de la lunette ou sensiblement un axe de révolution de la lunette. L'axe A1 peut aussi être un axe de rotation de la lunette. De préférence, l'axe A1 est un axe commun à la lunette et à la carrure 6.

La lunette 10 comprend :
- une première bague 1,
- au moins un élément 4, 5 d'ornement et/ou d'affichage,
- une deuxième bague 2,
- un moyen intercalaire 3 élastiquement déformable monté de sorte à prendre appui sur la première bague 1 et à rappeler l'au moins un élément 4, 5 d'ornement et/ou d'affichage vers la deuxième bague 2.

Autrement dit, la lunette comprend au moins un élément 4, 5 d'ornement et/ou d'affichage disposé à l'interface de la première bague 1 et de la deuxième bague 2. Le moyen intercalaire 3 élastiquement déformable ou élément élastique 3 permet de maintenir l'au moins un élément 4, 5 d'ornement et/ou d'affichage à moindre jeu entre les première et deuxième bagues 1 et 2.

Dans l'état assemblé de la lunette, l'élément élastique est déformé élastiquement en compression selon une direction parallèle ou sensiblement parallèle à l'axe A1. L'élément élastique exerce en conséquence sur les première et deuxième bagues des efforts antagonistes et parallèles ou sensiblement parallèles à l'axe A1. Ces efforts tendent à séparer ou écarter les bagues. Un de ces efforts est exercé indirectement par l'élément élastiquement déformable sur l'une des première et deuxième bagues, via l'au moins un élément 4, 5 d'ornement et/ou d'affichage. En conséquence, l'élément 4, 5 d'ornement et/ou d'affichage est plaqué ou rappelé contre cette bague. Cette bague est la deuxième bague dans le premier mode de réalisation. Ainsi, l'élément 4, 5 d'ornement et/ou d'affichage est monté à moindre jeu entre les première et deuxième bagues.

La première bague est, par exemple, une bague inférieure de lunette.

La deuxième bague est, par exemple, une bague supérieure de lunette.

La bague supérieure de lunette est orientée, par exemple, vers l'extérieur de la boîte de montre, tandis qu'au moins une portion de la bague inférieure de lunette est, par exemple, orientée vers l'intérieur de la boîte de montre. La bague inférieure de lunette est notamment plus proche du siège annulaire de la carrure que ne l'est la bague supérieure de lunette.

L'au moins un élément 4, 5 d'ornement et/ou d'affichage peut comprendre au moins un premier élément d'un premier type 4 et/ou au moins un deuxième élément d'un deuxième type 5. Les premier et deuxième éléments se distinguent les uns des autres par exemple par leurs géométries et/ou par leurs matériaux et/ou par leurs couleurs et/ou par leurs traitements de surface. A titre d'exemple, la figure 1 illustre une lunette 10 comprenant douze mêmes éléments 4 et douze mêmes éléments 5. Les premiers éléments 4 se présentent, par exemple, sous la forme de portion de disque ou de tronc de cône cannelé. Les deuxièmes éléments 5 se présentent, par exemple, sous la forme de portion de disque lisse ou de tronc de cône.

Ces éléments peuvent être équi-répartis ou non autour de l'axe A1 de révolution et/ou de rotation de la lunette 10. Ces éléments d'ornement et/ou d'affichage peuvent être disposés de manière à constituer un dispositif d'affichage d'une indication horaire ou dérivée de l'heure d'une pièce d'horlogerie. Ils constituent alors des éléments d'affichage. Alternativement ou complémentairement, ces éléments peuvent être répartis de manière à constituer des éléments décoratifs d'une pièce d'horlogerie. Ils constituent alors des éléments d'ornement.

Optionnellement, un premier élément de positionnement angulaire, par exemple une goupille, peut être prévu sur l'une ou l'autre de la première et de la deuxième bagues pour positionner angulairement l'au moins un élément d'ornement et/ou d'affichage en regard de l'axe A1. Cet élément de positionnement angulaire peut avantageusement coopérer avec un deuxième élément de positionnement angulaire, par exemple un trou prévu dans l'au moins un élément d'ornement et/ou d'affichage. Par exemple, la goupille est prévue pour se loger dans le trou. Ces éléments coopèrent ainsi pour positionner angulairement le ou les éléments d'ornement et/ou d'affichage autour de l'axe A1 relativement à la première bague et/ou à la deuxième bague.

La figure 2 est une vue en coupe partielle de la lunette 10 de la figure 1, selon un premier plan I-I passant par l'axe A1 et intersectant un premier élément 4 d'ornement et/ou d'affichage du premier type. La première bague présente une section (selon ce plan I-I) en forme de L ou sensiblement en forme de L. Une surface 4a de l'élément d'ornement et/ou d'affichage 4 est en appui à l'encontre d'une surface 1a de butée d'une première portion 11 de la première bague 1. La première portion est orientée selon une direction parallèle ou sensiblement parallèle à l'axe A1. Cette première portion est de forme globalement tubulaire. Ces surfaces 1a et 4a sont avantageusement perpendiculaires ou sensiblement perpendiculaires à l'axe A1 de la lunette 10. Avantageusement, la surface 4a est disposée à une première extrémité 41 de l'élément 4, notamment une première extrémité selon une direction radiale relativement à l'axe A1. Avantageusement encore, la surface 1a constitue une paroi d'une première gorge 110 de réception pratiquée dans la première bague et dans laquelle se loge l'extrémité 41 de l'élément 4. Une deuxième surface 4b est, quant à elle, prévue pour venir en appui à l'encontre de l'élément élastique 3 qui est préalablement disposé au sein d'un logement 120, notamment une portée ou une deuxième gorge, de réception de l'élément élastique 3. Ce logement est formé au sein d'une deuxième portion 12 de la première bague 1. Cette deuxième portion est orientée selon une direction perpendiculaire ou sensiblement perpendiculaire à l'axe A1. Cette deuxième portion 12 est de forme plane ou globalement plane.

L'élément élastique 3 peut, par exemple, prendre la forme d'un joint, notamment d'un joint torique par exemple en un matériau élastomère. Avantageusement, la surface 4b est disposée à une deuxième extrémité 42 de l'élément 4, notamment une deuxième extrémité selon une direction radiale relativement à l'axe A1. Cette surface 4b est avantageusement perpendiculaire ou sensiblement perpendiculaire à l'axe A1 de la lunette 10.

La figure 3 est une vue en coupe partielle de la lunette 10 de la figure 1, selon un deuxième plan II-II passant par l'axe A1 et intersectant un deuxième élément 5 d'ornement et/ou d'affichage du deuxième type. Ce deuxième élément 5 est disposé au sein de la première bague 1 de la même manière que le premier élément 4. Ainsi, une surface 5a de l'élément d'ornement et/ou d'affichage 5 est en appui à l'encontre de la surface 1a de butée de la première portion 11 de la première bague 1. Cette surface 5a est perpendiculaire ou sensiblement perpendiculaire à l'axe A1 de la lunette 10. Avantageusement, la surface 5a est disposée à une première extrémité 51 de l'élément 5, notamment une première extrémité selon une direction radiale relativement à l'axe A1. Avantageusement encore, l'extrémité 51 de l'élément 5 est prévue pour se loger dans la première gorge 110. La géométrie de la première gorge 110 peut être différente au niveau de l'emplacement prévu pour l'extrémité de l'élément 5 par rapport à la géométrie prévue pour loger l'extrémité de l'élément 4, de manière à permettre notamment une indexation des éléments. Une deuxième surface 5b est, quant à elle, prévue pour venir en appui à l'encontre de l'élément élastique 3. Avantageusement, la surface 5b est disposée à une deuxième extrémité 52 de l'élément 5, notamment une deuxième extrémité selon une direction radiale relativement à l'axe A1. Cette surface 5b est perpendiculaire ou sensiblement perpendiculaire à l'axe A1 de la lunette 10.

Les premier et deuxième éléments 4, 5 sont tous deux maintenus au sein de la première bague 1 par la deuxième bague 2.

Cette deuxième bague présente une forme annulaire ou sensiblement annulaire. Elle comprend une surface d'appui 2a prévue pour coopérer avec une des surfaces 4c, 5c des éléments 4, 5 pour maintenir les éléments 4, 5. Préférentiellement, ces surfaces 2a, 4c, 5c ont des formes tronconiques ou sont des portions de tronc de cône formant un angle α ou formant sensiblement un angle α avec l'axe A1. L'angle α est le demi-angle au sommet du cône. L'angle α est compris entre 15° et 45°, en particulier l'angle α est de l'ordre de 30°.

La deuxième bague 2 comprend une surface 2b conformée pour se clipper ou se chasser à l'encontre d'une surface périphérique 1b de la première bague 1. Pour ce faire, la deuxième bague 2 comprend une surface 2b comprenant un premier bossage 21b prévu pour coopérer avec un creux 11b de la surface périphérique 1b de la bague 1.

Cette surface 2b est par exemple supportée par une portion 21 de bague 2 qui est prévue pour se déformer élastiquement et radialement selon l'axe A1 lors de l'opération de chassage ou de clippage de la bague 2 à l'encontre de la bague 1. En effet, lors de cette opération réalisée par déplacement d'au moins une bague en translation selon l'axe A1 relativement à l'autre bague, le premier bossage 21b tend à déformer la portion 21 sous l'effet de sa coopération avec un deuxième bossage 12b de la première bague 1. Une fois que le bossage 21b a franchi le bossage 12b, la bague 2 est maintenue axialement sous l'effet de la coopération du creux 11b et du bossage 21b qui sont plaqués l'un contre l'autre par l'action de l'élément élastique 3 qui fait office de moyen de rappel élastique.

L'élément élastique 3 a également pour avantage d'éviter tout risque d'hyperstatisme de la deuxième bague 2, en particulier lorsque cette dernière est chassée en butée à l'encontre de la première bague 1. C'est le cas du mode de réalisation illustré sur les figures 1 à 4, au sein duquel une surface 2c de la deuxième bague 2 vient en butée à l'encontre d'une surface 1c de la première bague 1 une fois l'opération de chassage ou de clippage de la deuxième bague à l'encontre de la première bague terminée.

Alternativement, la surface 1b peut être filetée, par exemple filetée extérieurement, et la surface 2b peut être filetée, par exemple filetée intérieurement. Ainsi, la deuxième bague 2 peut être vissée sur la première bague 1 autour de l'axe A1.

Le rôle de l'élément 3 est double, à savoir permettre un assemblage fiable et pérenne de la bague 2 à l'encontre de la bague 1 tout en évitant les risques d'hyperstatisme en regard des éléments 4, 5.

En fonction notamment de la conformation des surfaces 1b et 2b, la deuxième bague 2 peut être démontable ou non de la première bague 1. Complémentairement ou alternativement, une opération de collage, de soudage, ou de brasage de la deuxième bague à l'encontre de la première bague peut également avoir lieu. Plus particulièrement, une opération de collage, de soudage, ou de brasage des surfaces 1b et 2b peut avoir lieu.

La lunette 10 peut être fixe relativement à la carrure 6 de boîte de montre 100. Par exemple, une surface interne 1d de la portion 11 de la première bague 1 peut être chassée à l'encontre de la carrure 6, notamment à l'encontre d'un joint d'étanchéité de la carrure non représenté.

En alternative, comme dans la variante du premier mode de réalisation de pièce d'horlogerie représentée partiellement sur la figure 5, la lunette 10 peut être tournante autour de la carrure 6, relativement à l'axe A1. Pour ce faire, la portion 11 peut comprendre une troisième gorge 130 prévue pour réceptionner un joint 7 de retenue axiale qui est prévu pour plaquer la portion 12 de la bague 1 à l'encontre d'un siège annulaire de la carrure. Optionnellement, la portion 12 peut comprendre des moyens de crantage et/ou d'indexation angulaire 140, qui sont prévus pour coopérer avec des moyens de crantage et/ou d'indexation angulaire 8 de la carrure 6.

La première et/ou la deuxième bague 1, 2 peut être réalisée en :
- un alliage métallique tel qu'un alliage d'aluminium, un alliage de titane, un alliage de palladium, un acier ou un alliage précieux à base d'or ou de platine,
- une céramique principalement ou majoritairement composée de zircone,
- une céramique principalement ou majoritairement composée d'alumine,
- une céramique principalement ou majoritairement composée de nitrure de silicium,
- une céramique principalement ou majoritairement composée de carbure de bore ou de nitrure d'aluminium,
- un composite, notamment un composite alumine-zircone ZTA / ATZ ou un cermet.

Au moins un élément 4, 5 d'ornement et/ou d'affichage ou certains éléments 4, 5 d'ornement et/ou d'affichage ou tous les éléments 4, 5 d'ornement et/ou d'affichage peuvent être chacun réalisés en :
- un alliage métallique tel qu'un alliage d'aluminium, un alliage de titane, un alliage de palladium, un acier ou un alliage précieux à base d'or ou de platine,
- une céramique principalement ou majoritairement composée de zircone,
- une céramique principalement ou majoritairement composée d'alumine,
- une céramique principalement ou majoritairement composée de nitrure de silicium,
- une céramique principalement ou majoritairement composée de carbure de bore ou de nitrure d'aluminium,
- un composite, notamment un composite alumine-zircone ZTA / ATZ ou un cermet,
- une pierre, notamment une pierre précieuse ou semi-précieuse,
- un verre.

L'au moins un élément 4, 5 d'ornement et/ou d'affichage peut présenter au moins sensiblement une forme d'une couronne de disque ou une forme de tronc de cône.

Ainsi, un premier 4 élément d'ornement et/ou d'affichage et/ou un deuxième élément d'ornement et/ou d'affichage 5 peut se présenter sous la forme d'une portion de couronne de disque ou d'une portion de tronc de cône. Dans le mode de réalisation des figures 1 à 4, les éléments 4, 5 se présentent chacun sous la forme d'une portion de tronc de cône s'étendant selon un angle de 15° ou sensiblement de 15° autour de l'axe A1. Bien entendu, les éléments 4, 5 peuvent se présenter sous la forme de portions de couronne de disque ou de tronc de cône s'étendant selon un autre angle autour de l'axe A1.

Un deuxième mode de réalisation d'une pièce d'horlogerie est décrit ci-après en référence à la figure 6 sur laquelle n'est représentée que la lunette 10. Dans ce deuxième mode de réalisation, la pièce d'horlogerie ne diffère du premier mode de réalisation, par exemple, qu'en ce que la lunette comprend deux éléments d'ornement et/ou d'affichage 4, 5 s'étendant chacun selon un angle de 180° autour de l'axe A1.

Un troisième mode de réalisation d'une pièce d'horlogerie est décrit ci-après en référence à la figure 7 sur laquelle n'est représentée que la lunette 10. Dans ce troisième mode de réalisation, la pièce d'horlogerie diffère notamment du premier mode de réalisation en ce que la lunette comprend un seul élément d'ornement et/ou d'affichage 4 se présentant sous la forme d'une couronne de disque ou d'un tronc de cône. Un tel mode de réalisation est particulièrement avantageux dans le cas d'une lunette 10 dont la deuxième bague 2 est démontable de la première bague 1, car elle permet un démontage aisé de la couronne de disque 4 ou du tronc de cône, sans risque de fissuration de la couronne de disque 4 ou du tronc de cône dans le cas où ce dernier est fabriqué dans un matériau fragile tel qu'une céramique.

Dans les modes de réalisation décrits et représentés, l'élément élastique est monté entre la première bague (bague inférieure) et l'au moins un élément d'ornement et/ou d'affichage. Toutefois, en variante non revendiquée, l'élément élastique peut être monté entre la deuxième bague (bague supérieure) et l'au moins un élément d'ornement et/ou d'affichage.

Un mode d'exécution d'un procédé de montage d'une lunette 10 ou d'une boîte 100 de pièce d'horlogerie 200 ou d'une pièce d'horlogerie 200 est décrit ci-après.

Dans une première variante, le procédé comprend les étapes suivantes :
- disposer l'élément élastique 3 sur la première bague 1,
- disposer l'au moins un élément 4, 5 d'ornement et/ou d'affichage sur l'élément élastique 3 et sur la première bague 1,
- monter la deuxième bague 2 sur la première bague 1, notamment par clippage ou par chassage ou par vissage.

Dans une deuxième variante, le procédé comprend les étapes suivantes :
- disposer l'au moins un élément 4, 5 d'ornement et/ou d'affichage sur la première bague 1,
- disposer l'élément élastique 3 sur l'au moins un élément 4, 5 d'ornement et/ou d'affichage ou sur la deuxième bague 2,
- monter la deuxième bague 2 sur la première bague 1, notamment par clippage ou par chassage ou par vissage.

L'invention porte aussi sur une lunette 10 ou une boîte 100 de pièce d'horlogerie 200 ou une pièce d'horlogerie 200 obtenue par la mise en œuvre des procédés de montage décrits ci-dessus.

La solution de lunette décrite plus haut permet d'augmenter le nombre d'éléments d'ornement et/ou d'affichage sans dégrader leur tenue au sein de la lunette, ni requérir de colle pour la fixation de chacun des éléments d'ornement et/ou d'affichage. Une telle conception permet, par ailleurs, de proposer un procédé d'assemblage d'une lunette particulièrement avantageux en regard de sa simplicité de mise en œuvre et de son temps d'exécution, notamment dans le cas d'une lunette comprenant au moins deux éléments d'ornement et/ou d'affichage. Une telle conception permet aussi de proposer de nouvelles déclinaisons esthétiques de lunettes combinant, par exemple, des pierres et des portions de disques en métal ou en céramique.

## Revendications

1. Lunette (10), en particulier lunette tournante, pour boîte (100) de pièce d'horlogerie (200), la lunette comprenant :
- une première bague (1),
- au moins un élément (4, 5) d'ornement et/ou d'affichage,
- une deuxième bague (2),
la lunette étant **caractérisée en ce qu'**elle comprend :
- un élément élastique (3) intercalaire monté de sorte à prendre appui sur la première bague et à rappeler l'au moins un élément (4, 5) d'ornement et/ou d'affichage vers la deuxième bague.

2. Lunette selon la revendication précédente, **caractérisée en ce que** l'au moins un élément (4, 5) d'ornement et/ou d'affichage comprend au moins un premier élément d'un premier type (4) et au moins un deuxième élément d'un deuxième type (5), les premier et deuxième éléments se distinguant par leurs géométries et/ou par leurs matériaux et/ou par leurs couleurs et/ou par leurs traitements de surface.

3. Lunette selon l'une des revendications précédentes, **caractérisée en ce que** l'au moins un élément (4, 5) d'ornement et/ou d'affichage a au moins sensiblement une forme d'une couronne ou une forme de tronc de cône.

4. Lunette selon l'une des revendications 1 à 2, **caractérisée en ce que** la lunette comprend plusieurs éléments (4, 5) d'ornement et/ou d'affichage et **en ce que** les éléments d'ornement et/ou d'affichage ont des formes de portions de couronne ou des formes de portions de tronc de cône.

5. Lunette selon l'une des revendications précédentes, **caractérisée en ce qu'**au moins un élément (4, 5) d'ornement et/ou d'affichage ou certains éléments (4, 5) d'ornement et/ou d'affichage ou tous les éléments (4, 5) d'ornement et/ou d'affichage sont chacun réalisés en l'un quelconque des matériaux qui suivent :
- un alliage métallique tel qu'un alliage d'aluminium, un alliage de titane, un alliage de palladium, un acier, un alliage précieux à base d'or ou de platine,
- une céramique principalement ou majoritairement composée de zircone,
- une céramique principalement ou majoritairement composée d'alumine,
- une céramique principalement ou majoritairement composée de nitrure de silicium,
- une céramique principalement ou majoritairement composée de carbure de bore ou de nitrure d'aluminium,
- un composite, notamment un composite alumine-zircone (ZTA / ATZ),
- un cermet,
- une pierre, notamment une pierre précieuse ou semi-précieuse,
- un verre.

6. Lunette selon l'une des revendications précédentes, **caractérisée en ce que** la deuxième bague (2) est assemblée à la première bague (1) par chassage ou par clippage ou par vissage.

7. Lunette selon l'une des revendications précédentes, **caractérisée en ce que** la deuxième bague (2) comprend un bossage (21b), respectivement un creux, et **en ce que** la première bague comprend un creux (11b), respectivement un bossage, le bossage (21b) coopérant par contact avec le creux (11b) pour maintenir la deuxième bague en position sur la première bague.

8. Lunette selon l'une des revendications précédentes, **caractérisée en ce que** l'élément élastique (3) est un joint torique.

9. Lunette selon l'une des revendications précédentes, caractérisée en ce la première bague comprend une première gorge (110) de réception de l'au moins un élément (4, 5) d'ornement et/ou d'affichage et/ou en ce que la première bague comprend un logement (120), notamment une portée ou une deuxième gorge, de réception de l'élément élastique (3).

10. Lunette selon l'une des revendications précédentes, **caractérisée en ce que** la deuxième bague comprend une surface tronconique coopérant par contact avec une ou plusieurs surfaces tronconiques prévues sur l'au moins un élément (4, 5) d'ornement et/ou d'affichage.

11. Boîte (100) de pièce d'horlogerie (200) comprenant une lunette selon l'une des revendications précédentes.

12. Pièce d'horlogerie (200), notamment montre, en particulier montre bracelet, comprenant une boîte selon la revendication 11 ou une lunette selon l'une des revendications 1 à 10.

13. Procédé de montage d'une lunette (10) selon l'une des revendications 1 à 10 ou d'une boîte (100) de pièce d'horlogerie (200) selon la revendication 11 ou d'une pièce d'horlogerie (200) selon la revendication 12, le procédé comprenant les étapes suivantes :
- disposer l'élément élastique (3) intercalaire sur la première bague,
- disposer l'au moins un élément (4, 5) d'ornement et/ou d'affichage sur l'élément élastique et sur la première bague,
- monter la deuxième bague sur la première bague, notamment par chassage ou clippage ou vissage.

14. Procédé de montage d'une lunette (10) selon l'une des revendications 1 à 10 ou d'une boîte (100) de pièce d'horlogerie (200) selon la revendication 11 ou d'une pièce d'horlogerie (200) selon la revendication 12, le procédé comprenant les étapes suivantes :
- disposer l'au moins un élément (4, 5) d'ornement et/ou d'affichage sur la première bague,
- disposer l'élément élastique (3) intercalaire sur l'au moins un élément (4, 5) d'ornement et/ou d'affichage ou sur la deuxième bague,
- monter la deuxième bague sur la première bague, notamment par chassage ou clippage ou vissage.

## Patentansprüche

1. Lünette (10), insbesondere drehbare Lünette, für ein Gehäuse (100) einer Uhr (200), die Lünette umfassend:
- einen ersten Ring (1),
- mindestens ein Zier- oder Anzeigeelement (4, 5),
- einen zweiten Ring (2),
wobei die Lünette **dadurch gekennzeichnet ist, dass** sie Folgendes umfasst:
- ein elastisches Zwischenelement (3), das so montiert ist, dass es auf dem ersten Ring zur Anlage kommt und das mindestens ein Zier- und/oder Anzeigeelement (4, 5), zu dem zweiten Ring zurückführt.

2. Lünette nach dem vorhergehenden Anspruch, **dadurch gekennzeichnet, dass** das mindestens eine Zier- und/oder Anzeigeelement (4, 5) mindestens ein Element eines ersten Typs (4) und mindestens ein zweites Element eines zweiten Typs (5) umfasst, wobei sich die ersten und zweiten Elemente durch ihre Geometrien und/oder durch ihre Materialien und/oder durch ihre Farben und/oder durch ihre Oberflächenbehandlungen unterscheiden.

3. Lünette nach einem der vorhergehenden Ansprüche, **dadurch gekennzeichnet, dass** das mindestens eine Zier- und/oder Anzeigeelement (4, 5) mindestens im Wesentlichen eine Form eines Kranzes oder eine Kegelstumpfform hat.

4. Lünette nach einem der Ansprüche 1 bis 2, **dadurch gekennzeichnet, dass** die Lünette mehrere Zier- und/oder Anzeigeelemente (4, 5) umfasst und dass die Zier- und/oder Anzeigeelemente Formen von Kranzabschnitten oder Formen von Kegelstumpfabschnitten haben.

5. Lünette nach einem der vorhergehenden Ansprüche, **dadurch gekennzeichnet, dass** mindestens ein Zier- und/oder Anzeigeelement (4, 5) oder einige Zier- und/oder Anzeigeelemente (4, 5) oder alle Zier- und/oder Anzeigeelemente (4, 5) jeweils aus einem der folgenden Materialien ausgeführt sind:
- eine Metalllegierung wie eine Aluminiumlegierung, eine Titanlegierung, eine Palladiumlegierung, ein Stahl, eine edle Legierung auf Gold- oder Platinbasis,
- eine hauptsächlich oder überwiegend aus Zirkoniumoxid zusammengesetzte Keramik,
- eine hauptsächlich oder überwiegend aus Aluminiumoxid zusammengesetzte Keramik,
- eine hauptsächlich oder überwiegend aus Siliziumnitrid zusammengesetzte Keramik,
- eine hauptsächlich oder überwiegend aus Borcarbid oder Aluminiumnitrid zusammengesetzte Keramik,
- ein Verbundstoff, insbesondere ein Aluminiumoxid-Zirkoniumoxid-Verbundstoff (ZTA/ATZ),
- ein Cermet,
- ein Stein, insbesondere ein Edel- oder Halbedelstein,
- ein Glas.

6. Lünette nach einem der vorhergehenden Ansprüche, **dadurch gekennzeichnet, dass** der zweite Ring (2) an den ersten Ring (1) durch Einpressen oder durch Einrasten oder durch Schrauben gefügt ist.

7. Lünette nach einem der vorhergehenden Ansprüche, **dadurch gekennzeichnet, dass** der zweite Ring (2) eine Erhebung (21b) bzw. eine Vertiefung umfasst und dass der erste Ring eine Vertiefung (11b) bzw. eine Erhebung umfasst, wobei die Erhebung (21b) durch Kontakt mit der Vertiefung (11b) zusammenwirkt, um den zweiten Ring auf dem ersten Ring in Position zu halten.

8. Lünette nach einem der vorhergehenden Ansprüche, **dadurch gekennzeichnet, dass** das elastische Element (3) ein O-Ring ist.

9. Lünette nach einem der vorhergehenden Ansprüche, **dadurch gekennzeichnet, dass** der erste Ring eine erste Nut (110) zum Aufnehmen des mindestens einen Zier- und/oder Anzeigeelements (4, 5) umfasst, und/oder dass der erste Ring eine Aufnahme (120), insbesondere einen Sitz oder eine zweite Nut, zum Aufnehmen des elastischen Elements (3) umfasst.

10. Lünette nach einem der vorhergehenden Ansprüche, **dadurch gekennzeichnet, dass** der zweite Ring eine kegelstumpfförmige Oberfläche umfasst, die durch Kontakt mit einer oder mehreren kegelstumpfförmigen Oberflächen zusammenwirkt, die auf dem mindestens einen Zier- und/oder Anzeigeelement (4, 5) vorgesehen sind.

11. Gehäuse (100) für eine Uhr (200), das eine Lünette nach einem der vorhergehenden Ansprüche umfasst.

12. Uhr (200), insbesondere Kleinuhr, im Besonderen Armbanduhr, die ein Gehäuse nach Anspruch 11 oder eine Lünette nach einem der Ansprüche 1 bis 10 umfasst.

13. Verfahren zur Montage einer Lünette (10) nach einem der Ansprüche 1 bis 10 oder eines Gehäuses (100) für eine Uhr (200) nach Anspruch 11 oder einer Uhr (200) nach Anspruch 12, wobei das Verfahren die folgenden Schritte umfasst:
- Anordnen des elastischen Zwischenelements (3) auf dem ersten Ring,
- Anordnen des mindestens einen Zier- und/oder Anzeigeelements (4, 5) auf dem elastischen Element und auf dem ersten Ring,
- Montieren des zweiten Rings an dem ersten Ring, insbesondere durch Einpressen oder Einrasten oder Schrauben.

14. Verfahren zur Montage einer Lünette (10) nach einem der Ansprüche 1 bis 10 oder eines Gehäuses (100) für eine Uhr (200) nach Anspruch 11 oder einer Uhr (200) nach Anspruch 12, wobei das Verfahren die folgenden Schritte umfasst:
- Anordnen des mindestens einen Zier- und/oder Anzeigeelements (4, 5) auf dem ersten Ring,
- Anordnen des elastischen Zwischenelements (3) auf dem mindestens einen Zier- und/oder Anzeigeelement (4, 5) oder auf dem zweiten Ring,
- Montieren des zweiten Rings an dem ersten Ring, insbesondere durch Einpressen oder Einrasten oder Schrauben.

## Claims

1. A bezel (10), in particular a rotating bezel, for a timepiece (200) case (100), the bezel comprising:
- a first ring (1),
- at least one decorative and/or display element (4, 5),
- a second ring (2),
The bezel being **characterized in that** it comprises:
- an intercalary elastic element (3) mounted so as to bear on the first ring and to return the at least one decorative and/or display element (4, 5) toward the second ring.

2. The bezel as claimed in the preceding claim, wherein the at least one decorative and/or display element (4, 5) comprises at least a first element of a first type (4) and at least a second element of a second type (5), the first and second elements being distinguished by their geometries and/or by their materials and/or by their colors and/or by their surface treatments.

3. The bezel as claimed in one of the preceding claims, wherein the at least one decorative and/or display element (4, 5) takes at least substantially a crown shape or a frustoconical shape.

4. The bezel as claimed in one of claims 1 to 2, wherein the bezel comprises a plurality of decorative and/or display elements (4, 5) and wherein the decorative and/or display elements take the shape of crown portions or frustoconical portions.

5. The bezel as claimed in one of the preceding claims, wherein at least one decorative and/or display element (4, 5) or some decorative and/or display elements (4, 5) or all of the decorative and/or display elements (4, 5) are each made of any of the following materials:
- a metal alloy such as an aluminum alloy, a titanium alloy, a palladium alloy, a steel, a precious gold- or platinum-based alloy,
- a ceramic mainly or primarily composed of zirconia,
- a ceramic mainly or primarily composed of alumina,
- a ceramic mainly or primarily composed of silicon nitride,
- a ceramic mainly or primarily composed of boron carbide or aluminum nitride,
- a composite, in particular an alumina-zirconia composite (ZTA/ATZ),
- a cermet,
- a stone, in particular a precious or semi-precious stone,
- a glass.

6. The bezel as claimed in one of the preceding claims, wherein the second ring (2) is joined to the first ring (1) by driving or by clipping or by screwing.

7. The bezel as claimed in one of the preceding claims, wherein the second ring (2) comprises a boss (21b) or a hollow, respectively, and wherein the first ring comprises a hollow (11b) or a boss, respectively, the boss (21b) cooperating by contact with the hollow (11b) so as to hold the second ring in position on the first ring.

8. The bezel as claimed in one of the preceding claims, wherein the elastic element (3) is an O-ring.

9. The bezel as claimed in one of the preceding claims, wherein the first ring comprises a first groove (110) for receiving the at least one decorative and/or display element (4, 5) and/or wherein the first ring comprises a housing (120), in particular a shoulder or a second groove, for receiving the elastic element (3).

10. The bezel as claimed in one of the preceding claims, wherein the second ring comprises a frustoconical surface cooperating by contact with one or more frustoconical surfaces provided on the at least one decorative and/or display element (4, 5).

11. A timepiece (200) case (100) comprising a bezel as claimed in one of the preceding claims.

12. A timepiece (200), in particular a watch, in particular wristwatch, comprising a case as claimed in claim 11 or a bezel as claimed in one of claims 1 to 10.

13. A method for mounting a bezel (10) as claimed in one of claims 1 to 10 or a case (100) of a timepiece (200) as claimed in claim 11 or a timepiece (200) as claimed in claim 12, the method comprising the following steps:
- arranging the intercalary elastic element (3) on the first ring,
- arranging the at least one decorative and/or display element (4, 5) on the elastic element and on the first ring,
- mounting the second ring on the first ring, in particular by driving or clipping or screwing.

14. A method for mounting a bezel (10) as claimed in one of claims 1 to 10 or a case (100) of a timepiece (200) as claimed in claim 11 or a timepiece (200) as claimed in claim 12, the method comprising the following steps:
- arranging the at least one decorative and/or display element (4, 5) on the first ring,
- arranging the intercalary elastic element (3) on the at least one decorative and/or display element (4, 5) or on the second ring,
- mounting the second ring on the first ring, in particular by driving or clipping or screwing.
